# EUROPÄISCHE PATENTSCHRIFT

(11) **EP 3 544 876 B1**
(45) Veröffentlichungstag und Bekanntmachung des Hinweises auf die Patenterteilung: **26.05.2021**
(21) Anmeldenummer: 17829668.7
(22) Anmeldetag: 27.12.2017
(51) Int. Cl.: B61J 3/02, B61L 17/00

(54) **VERFAHREN ZUM BETREIBEN EINER RANGIERTECHNISCHEN ABLAUFANLAGE SOWIE STEUEREINRICHTUNG FÜR EINE SOLCHE ANLAGE**
METHOD FOR OPERATING A HUMP-SHUNTING SYSTEM AND CONTROLLER FOR SUCH A SYSTEM
PROCÉDÉ POUR FAIRE FONCTIONNER UNE INSTALLATION DE TRIAGE PAR GRAVITÉ ET SYSTÈME DE COMMANDE CONÇU POUR UNE TELLE INSTALLATION

(30) Priorität: 26.01.2017 DE 102017201266
(43) Veröffentlichungstag der Anmeldung: 02.10.2019
(73) Patentinhaber: Siemens Mobility GmbH, 81739 München (DE)
(72) Erfinder: DIERKES, Gerhard, 38162 Cremlingen (DE); FISCHER, Andreas, 38173 Sickte (DE); HAHN, Stefan, 38114 Braunschweig (DE); HUSTER, Mario, 38173 Evessen (DE); KUEHS, Peter, 38102 Braunschweig (DE)
(86) Internationale Anmeldenummer: PCT/EP2017/084624
(87) Internationale Veröffentlichungsnummer: WO 2018/137878

(56) Entgegenhaltungen:
- EP-A1- 0 863 064
- DE-A1- 10 107 752
- DE-A1-102012 203 812
- DE-C1- 10 108 300

## Beschreibung

In Rangierbahnhöfen in Form rangiertechnischer Ablaufanlagen werden im Rahmen des Ablaufbetriebs Abläufe in Form von Wagen oder Wagengruppen mit einer vorberechneten Geschwindigkeit über einen Ablaufberg geschoben. Dabei ist die Kupplung der jeweiligen Wagen an vorgesehenen Trennstellen zwischen den Abläufen jeweils geöffnet beziehungsweise ausgehängt. Jeweils nachdem der Schwerpunkt eines Ablaufs einen Berggipfel des Ablaufbergs passiert hat, beschleunigt der Ablauf aufgrund der auf ihn einwirkenden Schwerkraft und löst sich damit vom Restzug, d.h. von weiteren abzudrückenden Wagen, ab. Die hierbei zwischen den Abläufen entstehenden Lücken beziehungsweise Abstände sind erforderlich, um Weichen umstellen zu können und damit einerseits jeden Ablauf in sein entsprechendes Zielgleis zu steuern und andererseits ein Auflaufen beziehungsweise Zusammenstoßen aufeinander folgender Abläufe zu verhindern.

Um eine möglichst hohe Leistung der Ablaufanlage zu erzielen, ist die von einer Rangierlokomotive vorgegebene Abdrückgeschwindigkeit für jeden Ablauf in der Regel so berechnet, dass zwischen aufeinander folgenden Abläufen jeweils Lücken entstehen, deren Länge lediglich der jeweils erforderlichen Mindestlänge entspricht. Wie schnell die entsprechenden Lücken zwischen den Abläufen tatsächlich entstehen und wie lang sie zum jeweiligen Zeitpunkt sind, hängt im Regelfall von Laufeigenschaften des jeweiligen Ablaufs und von Eigenschaften der jeweiligen Gleisanlage beziehungsweise Ablaufanlage ab. Dabei werden die entsprechenden Einflüsse bestmöglich bei der Berechnung der jeweiligen Abdrückgeschwindigkeit berücksichtigt. In der Praxis können jedoch Probleme beziehungsweise Fehler auftreten, durch die die tatsächlich entstehenden Lücken sich verändern beziehungsweise von der Erwartung abweichen, so dass sich ein unerwartetes Ablöseverhalten des jeweiligen Ablaufs von einem weiteren Fahrzeug in Form eines weiteren Ablaufs oder einer Abdrücklokomotive ergibt. Dies kann insbesondere dann der Fall sein, wenn eine Wagenkupplung an einer vorgesehenen Trennstelle verspätet geöffnet wird. Dieser Fall kann in der Praxis insbesondere bei Wagen mit Mittelpufferkupplungen auftreten. Darüber hinaus ergeben sich entsprechende Probleme auch dann, wenn zwischen den abzudrückenden Wagen eine Trennstelle zu viel oder eine Trennstelle zu wenig gesetzt wurde. Weiterhin besteht auch die Möglichkeit, dass das tatsächliche Ablöseverhalten von einem erwarteten Ablöseverhalten aufgrund dessen abweicht, dass die Laufeigenschaften eines Ablaufs deutlich schlechter als erwartet sind. In der Regel wird hierbei in Bezug auf die Laufeigenschaften eines Ablaufs ein "worst case"-Szenario angenommen; sind die Laufeigenschaften eines Ablaufs noch schlechter als der zugrunde gelegte "Schlechtläufer", führt auch dies dazu, dass sich im Rahmen des Ablaufbetriebs zwischen aufeinander folgenden Abläufen Lücken ergeben beziehungsweise ergeben können, die zu kurz sind und damit zu erhöhten Risiken, insbesondere in Bezug auf einen möglichen Eckstoß, führen. Dabei kann in Abhängigkeit von der jeweiligen Ursache eine Verkürzung einer Lücke vor oder nach einem auslösenden Ablauf die Folge sein. Unabhängig von der jeweiligen Ursache ist in entsprechenden Fällen der weitere Ablaufbetrieb zur Vermeidung weiterer Beeinträchtigungen sowie insbesondere von Unfällen unverzüglich anzuhalten. Um gefährliche Situationen beziehungsweise so genannte Falschläufer zu vermeiden, ist es hierbei wünschenswert, dass entsprechende Problemfälle möglichst frühzeitig erkannt werden.

Das Dokument DE 10 107 752 A1 beschreibt ein Verfahren zur Steuerung des Ablaufs der Wagen eines zu zerlegenden Eisenbahnzuges von einem Ablaufberg eines Rangierbahnhofs in die Verteilzone des Rangierbahnhofs, bei welchem die Wagen aus der Verteilzone mittels nacheinander folgender Trennungsweichen auf unterschiedliche Zielgleise verteilt werden. Die Steuerung des Freigabesignals für den Ablauf und der Weichen für den Fahrweg eines Wagens (Nachläufer) erfolgt derart, dass eine Kollision des Nachläufers mit einer umlaufenden Weiche und eine Kollision des Nachläufers mit dem Vorläufer ausgeschlossen ist.

Der in Dokument DE 101 08 300 C1 offenbarte Rangiervorgang besteht darin, den Start eines Fahrzeugs zuzulassen, sobald die Geschwindigkeit eines vorherigen Fahrzeugs gemessen und die Position auf der Strecke bestimmt wurde. Die gemessene Geschwindigkeit wird mit einer zuvor festgelegten Referenzgeschwindigkeit eines Fahrzeugs mit guten Laufeigenschaften verglichen, damit die zugewiesene Zone freigegeben werden kann.

Bei dem Verfahren aus Dokument EP 0 863 064 A1 wird ein Wagenzug nach einer Trennvorschrift in einzelne Wagengruppen oder Wagen aufgeteilt. Der vereinzelte Zug wird über den Scheitelpunkt eines Schaltbuckels gefahren, so dass Wagengruppen oder Einzelwagen als vereinzelte Ausgänge unter Schwerkraft nach unten rollen und beschleunigen. Die Abfahrtsgeschwindigkeit von mindestens der Vorderachse wird im Bereich des Scheitelpunktes über den Abschnitt nach der Trennung bestimmt. Eine Referenz-Ausfahrgeschwindigkeit wird ermittelt und eine Notfallreaktion ausgelöst, wenn die gemessene Geschwindigkeit diese überschreitet.

Der vorliegenden Erfindung liegt die Aufgabe zugrunde, ein Verfahren zum Betreiben einer rangiertechnischen Ablaufanlage anzugeben, das es ermöglicht, Probleme im Ablaufbetrieb in Bezug auf das Ablöseverhalten von Abläufen frühzeitig zu erkennen.

Diese Aufgabe wird erfindungsgemäß gelöst durch ein Verfahren zum Betreiben einer rangiertechnischen Ablaufanlage, wobei mittels einer Sensoreinrichtung zumindest ein Messwert erfasst wird, der sich auf zumindest eine kinematische Messgröße eines Ablaufs in Form eines Wagens oder einer Wagengruppe bezieht, und unter Berücksichtigung des zumindest einen erfassten Messwertes sowie zumindest eines Referenzwertes eine Plausibilisierung eines Ablöseverhaltens des Ablaufs von zumindest einem weiteren Fahrzeug vorgenommen wird.

Im Rahmen des erfindungsgemäßen Verfahrens kann es sich bei dem zumindest einen weiteren Fahrzeug um einen weiteren vorauslaufenden Ablauf, um einen weiteren nachlaufenden Ablauf oder eine Abdrücklokomotive handeln.

Dem erfindungsgemäßen Verfahren liegt die Erkenntnis zugrunde, dass Fehler im Ablöseverhalten eines Ablaufs von zumindest einem weiteren Fahrzeug in Form eines weiteren Ablaufs oder einer Abdrücklokomotive anhand einer kinematischen Messgröße des Ablaufs bereits frühzeitig erkannt werden können. So ist es basierend auf zumindest einem entsprechenden auf die kinematische Messgröße des Ablaufs bezogenen Messwert unter Verwendung zumindest eines Referenzwertes möglich, das Ablöseverhalten des Ablaufs zu plausibilisieren. Sofern sich anhand des zumindest einen erfassten Messwertes der kinematischen Messgröße (beziehungsweise zumindest eines, gegebenenfalls unter Heranziehung weiterer Informationen oder Messwerte, aus dem zumindest einen erfassten Messwert ermittelten Wertes) sowie des zumindest einen Referenzwertes ergibt, dass der zumindest eine erfasste Messwert (beziehungsweise der zumindest eine aus diesem ermittelte Wert) in einem erwarteten Wertebereich liegt, kann darauf geschlossen werden, dass das Ablöseverhalten des Ablaufs der Erwartung entspricht. Hierdurch wird das Ablöseverhalten des Ablaufs von dem zumindest einen weiteren Fahrzeug, d.h. von einer Abdrücklokomotive, einem Vorläufer und/oder einem Nachläufer, dahingehend plausibilisiert, dass davon ausgegangen werden kann, dass kein Fehler beziehungsweise Problem vorliegt, durch welche das Ablöseverhalten des Ablaufs beeinträchtigt wird. Konkret bedeutet dies, dass im Falle einer erfolgreichen Plausibilisierung davon ausgegangen werden kann, dass bezüglich des betreffenden Ablaufs die Trennstellen korrekt gesetzt sind und eine zeitgerechte Öffnung der Wagenkupplung an der Trennstelle erfolgt ist. Darüber hinaus erlaubt eine erfolgreiche Plausibilisierung des Ablöseverhaltens des Ablaufs auch eine Aussage dahingehend, dass die Laufeigenschaften des betreffenden Ablaufs nicht schlechter als ein angenommener Schlechtläufer sind.

Umgekehrt deutet ein unplausibles Ablöseverhalten des Ablaufs von dem zumindest einen weiteren Fahrzeug darauf hin, dass eines der vorgenannten Probleme vorliegt. Unabhängig von der jeweiligen konkreten Ursache führt dies dazu, dass eine Verkürzung einer Lücke zwischen dem betreffenden Ablauf und einem vorauslaufenden oder einem nachlaufenden Ablauf droht beziehungsweise bereits vorliegt. Dies bedeutet, dass im Rahmen der Plausibilisierung drohende Probleme im Rahmen des Ablaufbetriebs erkannt werden können. Hierdurch wird es vorteilhafterweise ermöglicht, durch eine entsprechende Reaktion einen drohenden Schaden oder einen drohenden Unfall abzuwenden oder zumindest die Wahrscheinlichkeit oder die Schwere eines entsprechenden Schadensereignisses zu reduzieren. Dabei ist es mittels des auf die kinematische Messgröße des Ablaufs bezogenen Messwertes sowie des zumindest einen zugehörigen Referenzwertes vorteilhafterweise möglich, ein von der Erwartung abweichendes fehlerhaftes Ablöseverhalten des Ablaufs vergleichsweise früh und zuverlässig zu erkennen. Entsprechend den vorstehenden Ausführungen ermöglicht ein entsprechendes frühzeitiges Erkennen von Ausnahmesituationen beziehungsweise Problemen oder Fehlern frühere Schutzmaßnahmen, durch die gefährliche Situationen beziehungsweise Falschläufer verhindert werden können.

Das erfindungsgemäße Verfahren weist weiterhin den Vorteil auf, dass rangiertechnische Ablaufanlagen häufig bereits Sensoreinrichtungen aufweisen, die zusätzlich zu ihrer eigentlichen beziehungsweise bisherigen Funktion dazu geeignet sind, den zumindest einen Messwert der kinematischen Messgröße zu erfassen. Durch eine entsprechende Benutzung von bereits verbauter Messtechnik können sich insbesondere in Bezug auf die zur Realisierung des erfindungsgemäßen Verfahrens erforderlichen Aufwände und Kosten Vorteile ergeben.

Gemäß einer besonders bevorzugten Ausführungsform ist das erfindungsgemäße Verfahren derart weitergebildet, dass sich der zumindest eine Messwert auf zumindest eine der folgenden kinematischen Messgrößen bezieht: zumindest einen Befahrungszeitpunkt, zumindest eine Zeitdauer, zumindest eine Geschwindigkeit, zumindest eine Beschleunigung. Dies ist vorteilhaft, da die genannten kinematischen Messgrößen eine Aussage über das Ablöseverhalten des jeweiligen Ablaufs erlauben. Dabei hängt es in der Praxis von den jeweiligen Gegebenheiten ab, etwa den in der Anlage verfügbaren Sensoreinrichtungen oder den zur Steuerung der Anlage verwendeten Algorithmen, ob zumindest ein Befahrungszeitpunkt, zumindest eine Zeitdauer, zumindest eine Geschwindigkeit oder zumindest eine Beschleunigung als kinematische Messgröße verwendet werden. Darüber hinaus ist es auch möglich, dass mehrere der genannten Größen miteinander verknüpft und als kinematische Messgröße beziehungsweise kinematische Messgrößen verwendet werden. Unabhängig von der Art der verwendeten kinematischen Messgröße können zur Plausibilisierung des Ablöseverhaltens insbesondere auch aus dem zumindest einen Messwert der zumindest einen kinematischen Messgröße ermittelte beziehungsweise abgeleitete Werte verwendet werden.

In Abhängigkeit von der Art der jeweiligen kinematischen Messgröße sowie der Art des jeweiligen Referenzwertes kann die Plausibilisierung des Ablöseverhaltens des Ablaufs grundsätzlich auf unterschiedliche Art und Weise erfolgen.

Vorzugsweise kann das erfindungsgemäße Verfahren derart weitergebildet sein, dass die Plausibilisierung des Ablöseverhaltens des Ablaufs von dem zumindest einem weiteren Fahrzeug anhand eines Vergleichs des zumindest einen Referenzwertes mit dem erfassten zumindest einen Messwert oder anhand eines Vergleichs des zumindest einen Referenzwertes mit zumindest einem aus dem zumindest einen Messwert ermittelten Wert vorgenommen wird. Dies ist vorteilhaft, da ein Vergleich des erfassten zumindest einen Messwertes beziehungsweise zumindest eines aus dem zumindest einen Messwert ermittelten Wertes mit dem zumindest einen Referenzwert eine Plausibilisierung des Ablöseverhaltens des Ablaufs auf vergleichsweise einfache und damit insbesondere auch schnelle Art und Weise ermöglicht.

Vorzugsweise kann das erfindungsgemäße Verfahren hierbei weiterhin derart weitergebildet sein, dass aus erfassten Messwerten in Form von Befahrungszeitpunkten zumindest ein Beschleunigungswert ermittelt wird und die Plausibilisierung des Ablöseverhaltens des Ablaufs von dem zumindest einem weiteren Fahrzeug anhand eines Vergleichs des zumindest einen Referenzwertes in Form einer Referenzbeschleunigung mit dem ermittelten zumindest einen Beschleunigungswert vorgenommen wird. Dies ist vorteilhaft, da ein unplausibles Ablöseverhalten des Ablaufs anhand eines Beschleunigungswertes oder mehrerer Beschleunigungswerte besonders gut erkannt werden kann. So liegen insbesondere auch Prognosen des Ablaufverhaltens von Abläufen Annahmen beziehungsweise Berechnungen zur erwarteten und/oder tatsächlichen Beschleunigung von Abläufen zugrunde, so dass das erfindungsgemäße Verfahren im Falle einer Verwendung von Beschleunigungswerten mit vergleichsweise geringem Aufwand in eine bestehende Ablaufsteuerung integrierbar ist.

Gemäß einer weiteren besonders bevorzugten Ausführungsform des erfindungsgemäßen Verfahrens wird als Referenzbeschleunigung zumindest ein Grenzwert für eine Mindestbeschleunigung des Ablaufs verwendet. Hierbei kann beispielsweise gefordert werden, dass die Beschleunigung des Ablaufs zu einem vorbestimmten Zeitpunkt, in einer vorbestimmten Situation oder an einem vorbestimmten Ort die Mindestbeschleunigung erreicht oder überschritten hat. Der konkrete Wert der Mindestbeschleunigung hängt hierbei von den jeweiligen Gegebenheiten ab und kann beispielsweise 0,1m/s² betragen. Zusätzlich oder gegebenenfalls auch alternativ zur Verwendung einer Mindestbeschleunigung als Referenzbeschleunigung ist es grundsätzlich auch möglich, dass als Referenzbeschleunigung ein Grenzwert für eine Maximalbeschleunigung verwendet wird. In diesem Fall kann beispielsweise geprüft werden, dass die Beschleunigung des Ablaufs in einem zulässigen beziehungsweise plausiblen Wertebereich liegt.

Vorzugsweise kann das erfindungsgemäße Verfahren auch derart ausgeführt sein, dass die Plausibilisierung des Ablöseverhaltens des Ablaufs von dem zumindest einem weiteren Fahrzeug vorgenommen wird, nachdem der Ablauf planmäßig den freien Lauf erreicht haben sollte. Dies bietet den Vorteil, dass der Ablauf zu diesem Zeitpunkt beschleunigen sollte, wodurch eine zuverlässige Plausibilisierung des Ablöseverhaltens des Ablaufs von dem weiteren Fahrzeug möglich ist.

Im Rahmen des erfindungsgemäßen Verfahrens kann als Sensoreinrichtung grundsätzlich eine für sich bekannte Sensoreinrichtung beliebiger Art verwendet werden. Dabei ist es lediglich erforderlich, dass die jeweilige Sensoreinrichtung geeignet ist, den zumindest einen auf die kinematische Messgröße des Ablaufs bezogenen Messwert zu erfassen.

Gemäß einer weiteren besonders bevorzugten Ausführungsform des erfindungsgemäßen Verfahrens wird eine zumindest einen Radsensor umfassende Sensoreinrichtung verwendet und Messwerte in Form von Befahrungszeitpunkten werden erfasst. Dies ist vorteilhaft, da rangiertechnische Ablaufanlagen häufig zur Steuerung des Ablaufbetriebs ohnehin bereits Radsensoren aufweisen. In Abhängigkeit von den jeweiligen Umständen sowie der Ausführung des jeweiligen Radsensors kann die Sensoreinrichtung hierbei einen Radsensor oder auch mehrere Radsensoren umfassen. So kann die Sensoreinrichtung beispielsweise zwei in kurzer Distanz zueinander angeordnete Radsensoren aufweisen, wobei die Radsensoren einkanalig oder zweikanalig ausgeführt sein können. Alternativ hierzu kann beispielsweise auch ein einzelner zweikanaliger, auch als Doppelsensor bezeichneter Radsensor verwendet werden.

Es sei darauf hingewiesen, dass im Rahmen der vorliegenden Erfindung jegliche Vorrichtung zur Detektion von Rädern oder Achsen eines Schienenfahrzeugs als Radsensor bezeichnet wird.

Dies gilt unabhängig von dem jeweiligen Wirkprinzip sowie auch unabhängig davon, ob die betreffende Vorrichtung lediglich eine an einer Seite einer Schiene angeordnete Komponente oder mehrere, an einer Seite oder zwei Seiten einer Schiene angeordnete Komponenten umfasst. Im letzteren Fall kann der Radsensor beispielsweise zumindest eine Sendeeinrichtung und zumindest eine Empfangseinrichtung aufweisen. In Abhängigkeit von der jeweiligen Ausführungsform und Verwendung sind Radsensoren im Sinne der vorliegenden Erfindung auch unter den Begriffen "Zählpunkt", "Achszählpunkt", "Schienenkontakt" oder "Gleiskontakt" bekannt.

Vorzugsweise kann das erfindungsgemäße Verfahren auch derart ausgeprägt sein, dass eine Sensoreinrichtung verwendet wird, die zumindest einen zum Erkennen eines Startes eines Ablaufprozesses und/oder zumindest einen zum Detektieren von Achsabständen dienenden Radsensor umfasst. Dies bietet den Vorteil, dass Radsensoren zu den genannten Zwecken vorteilhafterweise in rangiertechnischen Ablaufanlagen bereits an Orten angeordnet sind, die den betreffenden Radsensor für eine Verwendung im Rahmen des erfindungsgemäßen Verfahrens geeignet machen.

Der zumindest eine Referenzwert kann grundsätzlich auf unterschiedliche Arten und Weisen bestimmt werden.

Gemäß einer weiteren besonders bevorzugten Ausführungsform des erfindungsgemäßen Verfahrens wird die Plausibilisierung des Ablöseverhaltens des Ablaufs von dem zumindest einem weiteren Fahrzeug unter weiterer Berücksichtigung einer Zerlegeliste vorgenommen, die Angaben zu zwischen aufeinanderfolgenden Abläufen vorgesehenen Trennstellen umfasst. Dies ist vorteilhaft, da die zwischen aufeinander folgenden Abläufen vorgesehenen Trennstellen einen wesentlichen Einfluss auf das kinematische Verhalten des jeweiligen Ablaufs haben. Darüber hinaus können gegebenenfalls auch weitere Informationen berücksichtigt werden, wie beispielsweise Länge, Achsanzahl und/oder Gewicht der einzelnen Wagen beziehungsweise Abläufe.

Konkret ist es beispielsweise denkbar, dass die Plausibilisierung des Ablöseverhaltens des Ablaufs derart erfolgt, dass gefordert wird, dass in einer Situation, in der eine Mindestzahl von Achsen detektiert worden ist sowie gemäß Zerlegeliste der Ablauf zu zumindest zwei Drittel seiner Länge den Gipfel des Ablaufberges bereits passiert hat, die Beschleunigung des Ablaufs größer als eine Mindestbeschleunigung ist. Durch die entsprechenden Bedingungen wird hierbei sichergestellt, dass der Schwerpunkt des Ablaufs den Gipfel bereits passiert haben sollte und der Ablauf daher aufgrund der wirkenden Schwerkraft bereits beschleunigt haben sollte.

Gemäß einer weiteren besonders bevorzugten Weiterbildung des erfindungsgemäßen Verfahrens wird für den Fall, dass ein unplausibles Ablöseverhalten des Ablaufs von dem zumindest einen weiteren Fahrzeug festgestellt wird, ein Warnsignal ausgegeben. Dies ist vorteilhaft, da ein entsprechendes Warnsignal es ermöglicht, erforderliche Schutzmaßnahmen und Reaktionen einzuleiten. Das Ausgeben des Warnsignals kann hierbei einerseits innerhalb einer Steuerung der Ablaufanlage erfolgen, so dass durch die Steuerung automatisch erforderliche Maßnahmen veranlasst werden können. Alternativ oder zusätzlich hierzu ist es auch denkbar, dass das Warnsignal beispielsweise optisch oder akustisch an eine Bedienperson ausgegeben wird, um diese über das erkannte Problem zu informieren.

Vorzugsweise kann das erfindungsgemäße Verfahren weiterhin derart ausgestaltet sein, dass auf das Warnsignal hin der Ablaufbetrieb angehalten wird. Dies ist vorteilhaft, da hierdurch verhindert wird, dass durch nachfolgende Abläufe aufgrund des unerwarteten Verhaltens des Ablaufs gefährliche Situationen oder Falschläufer entstehen. Unabhängig hiervon werden in der Regel nach Möglichkeit auch Maßnahmen eingeleitet, um die rangiertechnische Ablaufanlage derart zu steuern, dass entsprechende gefährliche Situationen oder auch Falschläufer nach Möglichkeit auch in Bezug auf bereits abgedrückte Abläufe vermieden beziehungsweise zumindest die sich ergebenden Auswirkungen und Risiken minimiert werden.

Im Sinne einer frühzeitigen Erkennung eines unplausiblen Ablöseverhaltens von Abläufen erfolgt die Erfassung des zumindest einen Messwertes vorzugsweise möglichst nahe am Gipfel des Ablaufberges der Ablaufanlage. So wird der zumindest eine Messwert gemäß einer bevorzugten Weiterbildung des erfindungsgemäßen Verfahrens mittels der Sensoreinrichtung nicht weiter als 20 Meter, insbesondere nicht weiter als 10 Meter hinter einem Gipfel eines Ablaufberges der Ablaufanlage erfasst. Dabei bezieht sich die jeweilige Entfernungsangabe auf die Ablaufrichtung, so dass der jeweilige Ablauf beim Erfassen des zumindest einen Messwertes in der Regel den Berggipfel bereits zumindest teilweise passiert haben wird.

Die Erfindung umfasst darüber hinaus eine Steuereinrichtung für eine rangiertechnische Ablaufanlage. Dabei zeichnet sich die erfindungsgemäße Steuereinrichtung dadurch aus, dass sie Mittel zum Durchführen des erfindungsgemäßen Verfahrens oder zum Durchführen einer der zuvor genannten bevorzugten Weiterbildungen des erfindungsgemäßen Verfahrens aufweist.

Die Vorteile der erfindungsgemäßen Steuereinrichtung entsprechen denjenigen des erfindungsgemäßen Verfahrens beziehungsweise dessen bevorzugter Weiterbildungen, so dass diesbezüglich auf die entsprechenden vorstehenden Ausführungen verwiesen wird.

Im Folgenden wird die Erfindung anhand von Ausführungsbeispielen näher erläutert. Hierzu zeigt
- Figur 1: in einer schematischen Skizze zur Erläuterung eines Ausführungsbeispiels des erfindungsgemäßen Verfahrens eine rangiertechnische Ablaufanlage und
- Figur 2: zur weiteren Erläuterung des Ausführungsbeispiels des erfindungsgemäßen Verfahrens ein Diagramm mit einer Darstellung von Beschleunigungswerten als Funktion des Ortes.

Figur 1 zeigt in einer schematischen Skizze zur Erläuterung eines Ausführungsbeispiels des erfindungsgemäßen Verfahrens eine rangiertechnische Ablaufanlage 10, auf der sich eine Rangierlokomotive 20 sowie aus Wagengruppen mit jeweils zwei gekuppelten Wagen 31 und 32 beziehungsweise 41 und 42 bestehende Abläufe 30 und 40 befinden. In Ablaufrichtung betrachtet handelt es sich dabei bei dem Ablauf 40 um den "vorderen" Wagen oder "Vorläufer" und bei dem Ablauf 30 um den "hinteren" Wagen oder "Nachläufer".

Mit dem Bezugszeichen 50 ist in Figur 1 ein Gipfel des Ablaufberges angedeutet. Dies bedeutet, dass sich in der in Figur 1 dargestellten Situation der Wagen 42 bereits vollständig über den Gipfel 50 hinaus bewegt hat und der Wagen 41 bereits etwa zur Hälfte. Wie durch eine entsprechende Lücke zwischen den Abläufen 30 und 40 angedeutet, hat dies zur Folge, dass sich der Ablauf 40, d.h. die aus den Wagen 41 und 42 bestehende Wagengruppe, von dem Ablauf 30 gelöst hat und sich nunmehr verursacht durch die auf den Ablauf 40 einwirkende Schwerkraft nach rechts in Richtung einer Verteilzone beziehungsweise entsprechender Richtungsgleise bewegt.

Durch eine entsprechende automatische Steuerung der Rangierlokomotive 20 wird die Abdrückgeschwindigkeit des nachfolgenden Ablaufs 30 derart gewählt, dass die räumliche Lücke zwischen den beiden Abläufen 40 und 30 ausreichend groß ist, um erforderliche Weichenstellungen vornehmen zu können und eine Berührung der Abläufe 40 und 30 während ihres Weges entlang der Ablaufanlage zu vermeiden. Eine wesentliche Voraussetzung hierfür ist, dass sich der Ablauf 40 in der erwarteten Weise von dem Ablauf 30 löst. So würde ein verspätetes Öffnen der Wagenkupplung an der Trennstelle zwischen den Wagen 41 und 32 dazu führen, dass der Ablauf 40 nicht oder erst verspätet frei beschleunigen könnte und damit keine ausreichende Lücke zwischen den Abläufen 40 und 30 entstehen würde. Ebenso würde der Ablauf 40 auch dann später als erwartet beschleunigen, wenn die betreffende Wagengruppe aufgrund dessen, dass eine Trennstelle zu wenig gesetzt wurde, länger als geplant wäre. In der schematischen Darstellung der Figur 1 könnte dies beispielsweise der Situation entsprechen, dass der Wagen 32 nicht durch eine Trennstelle von dem Wagen 41 getrennt ist. Dies würde dazu führen, dass die betreffende Wagengruppe noch nicht beschleunigen würde, da der Schwerpunkt der Wagengruppe den Gipfel 50 des Ablaufberges noch nicht überschritten hätte. Umgekehrt ist darüber hinaus auch der Fall denkbar, dass versehentlich eine Trennstelle zu viel gesetzt wurde und der Ablauf beziehungsweise die Wagengruppe daher kürzer als geplant ist und folglich früher als erwartet beschleunigt. Im Rahmen der Darstellung der Figur 1 kann diese Situation dadurch veranschaulicht werden, dass der Wagen 41 nicht mit dem Wagen 42 gekuppelt ist, so dass sich zwei voneinander unabhängige Abläufe ergeben. In diesem Fall würde der vordere Wagen 42 bereits dann, wenn sein Schwerpunkt den Gipfel 50 des Ablaufberges überschritten hat, in den freien Lauf übergehen und somit früher als erwartet beschleunigen. In diesem Fall könnte somit die Gefahr bestehen, dass die Lücke beziehungsweise der Abstand des Wagens 42 zu einem in der Figur 1 nicht gezeigten Vorläufer zu kurz wird. Neben den genannten Problemen aufgrund des verspäteten Öffnens einer Wagenkupplung oder eines falschen Setzens einer Trennstelle besteht darüber hinaus auch die Möglichkeit, dass die Laufeigenschaften des Ablaufs 40 schlechter als der angenommene "worst case" sind. Auch dies kann dazu führen, dass die Lücke zu dem Nachläufer 30 nicht ausreichend groß ist und damit eine Einholung des Ablaufs 40 durch den Ablauf 30 droht.

Um entsprechende Probleme möglichst frühzeitig und zuverlässig erkennen zu können, weist die Ablaufanlage 10 eine Sensoreinrichtung 60 in Form zumindest eines Radsensors auf. Dabei ist die Sensoreinrichtung 60 in Figur 1 aus Gründen der Übersichtlichkeit derart dargestellt, dass sie lediglich einen Radsensor aufweist. Im Sinne einer zuverlässigen und präzisen Messwerterfassung, die eine Bestimmung einer Geschwindigkeit für jede Achse der Abläufe 40 und 30 erlaubt, kann die Sensoreinrichtung 60 jedoch auch mehrere, insbesondere zwei, Radsensoren umfassen. Dabei weisen die betreffenden Radsensoren vorzugsweise einen Abstand auf, der anhand der von den beiden Radsensoren erfassten Befahrungszeitpunkte eine genaue Ermittlung der Geschwindigkeit der jeweiligen Achse erlaubt. Hierzu können die beiden Radsensoren der Sensoreinrichtung 60 beispielsweise einen Abstand von 75cm zueinander aufweisen.

Zur Vermeidung von Missverständnissen sei an dieser Stelle nachdrücklich darauf hingewiesen, dass es sich bei der Darstellung der Figur 1 lediglich um eine schematische Skizze handelt. Dies bedeutet insbesondere, dass Positionen und Abstände der dargestellten Komponenten nicht skalieren beziehungsweise den für die Praxis typischen Werten entsprechen. So kann beispielsweise die Position der Sensoreinrichtung 60 auch mit dem Gipfel 50 des Ablaufberges zusammenfallen. So weisen rangiertechnische Ablaufanlagen häufig bereits so genannte "Bergkontakte" auf, die zur Erkennung des Startes des Ablaufprozesses sowie des Beginns der Achsverfolgung dienen und im Rahmen des in der Folge beschriebenen Verfahrens zusätzlich für eine Plausibilisierung des Ablöseverhaltens des Ablaufs 40 von dem nachfolgenden Ablauf 30 verwendet werden können. Eine entsprechende "Mehrfachverwendung" ist dahingehend vorteilhaft, dass eine Installation zusätzlicher Messtechnik für die Realisierung des Verfahrens vorteilhafterweise vermieden wird.

Im Rahmen des beschriebenen Ausführungsbeispiels des erfindungsgemäßen Verfahrens wird die Ablaufanlage 10 nun derart betrieben, dass mittels der Sensoreinrichtung 60 zumindest ein Messwert erfasst wird, der sich auf eine kinematische Messgröße des Ablaufs 40 bezieht. Dabei kann sich der zumindest eine Messwert auf zumindest eine kinematische Messgröße in Form zumindest eines Befahrungszeitpunktes, zumindest einer Zeitdauer, zumindest einer Geschwindigkeit und/oder zumindest einer Beschleunigung beziehen. Vorliegend sei angenommen, dass aus Befahrungszeitpunkten der Sensoreinrichtung 60, die entsprechend den vorstehenden Ausführungen vorzugsweise die beiden ersten Radsensoren am Ablaufberg umfasst, für jede Achse Messwerte in Form von Befahrungszeitpunkten erfasst werden. Durch eine in der Figur nicht gezeigte zentral oder dezentral im Bereich der Sensoreinrichtung 60 angeordnete Steuereinrichtung kann nun anhand der Befahrungszeitpunkte sowie des bekannten Abstandes der Radsensoren der Sensoreinrichtung 60 (oder im Falle eines einzelnen Doppelsensors anhand der von den beiden Sensorsystemen des Doppelsensors erfassten Befahrungszeitpunkte und des bekannten Abstandes der Sensorsysteme) für jede der Achsen des Ablaufs 40 die Geschwindigkeit ermittelt werden. Anhand der Geschwindigkeitswerte aufeinanderfolgender Achsen kann sodann zumindest ein Beschleunigungswert des Ablaufs 40 bestimmt beziehungsweise errechnet werden. Unter Berücksichtigung dieses zumindest einen Beschleunigungswertes (und damit zumindest indirekt auch des zugrunde liegenden erfassten Messwertes) sowie zumindest eines Referenzwertes wird sodann durch die Steuereinrichtung eine Plausibilisierung des Ablöseverhaltens des Ablaufs 40 von dem weiteren Fahrzeug 30 in Form des nachlaufenden Ablaufs vorgenommen. Dies geschieht im Rahmen des beschriebenen Ausführungsbeispiels in der Form, dass ein Vergleich des zumindest einen aus den erfassten Messwerten in Form der Befahrungszeitpunkte ermittelten Beschleunigungswertes mit dem zumindest einen Referenzwert in Form einer Referenzbeschleunigung vorgenommen wird. Dabei kann die zumindest eine Referenzbeschleunigung auch als Beschleunigungsschwellwert bezeichnet werden. Bei der Referenzbeschleunigung handelt es sich hierbei um eine Mindestbeschleunigung, die beispielsweise 0,1 m/s² betragen kann.

Eine Entscheidung dahingehend, ob das Ablöseverhalten des Ablaufs 40 als plausibel bewertet wird, erfolgt vorzugsweise in einer Situation, in der der Ablauf 40 planmäßig beziehungsweise gemäß einer vorherigen Prognose den freien Lauf erreicht haben sollte. Vorteilhafterweise erfolgt die Plausibilisierung des Ablöseverhaltens des Ablaufs 40 von dem zumindest einem weiteren Fahrzeug 30 dabei unter weiterer Berücksichtigung einer Zerlegeliste, die Angaben zu zwischen den aufeinanderfolgenden Abläufen 40 und 30 vorgesehenen Trennstellen sowie zur Anzahl der Achsen der Abläufe 40, 30 umfasst. Dies erlaubt es, im Rahmen der Plausibilisierung zu berücksichtigen, dass zwischen den Abläufen 40 und 30 eine Trennstelle vorgesehen ist. Weiterhin ist es der Ablaufsteuerung basierend auf der Zerlegeliste bekannt, wie viele Achsen der Ablauf 40 aufweist beziehungsweise aufweisen sollte. Sofern sich nun basierend auf den ersten Befahrungszeitpunkten beziehungsweise Befahrungsmeldungen der Sensoreinrichtung 60 beziehungsweise des Radsensors oder der Radsensoren derselben ergibt, dass der Ablauf 40 bereits zu (deutlich) mehr als seiner Hälfte den Gipfel des Ablaufberges passiert hat, so kann davon ausgegangen werden, dass dies auch für den Schwerpunkt des Ablaufs 40 gilt (alternativ hierzu kann die Lage des Schwerpunktes und damit der voraussichtliche beziehungsweise späteste Lösepunkt auch aus in der Zerlegeliste enthaltenen, Achslasten der Abläufe umfassenden Zerlegedaten berechnet werden). Folglich sollte der Ablauf 40 in dieser Situation beschleunigen oder bereits beschleunigt haben und dabei eine Mindestbeschleunigung in Höhe der zuvor bereits als Beispiel genannten 0,1 m/s² erreicht beziehungsweise überschritten haben. Sofern dies nicht der Fall ist, wird das Ablöseverhalten des Ablaufs 40 von dem Ablauf 30 (oder gegebenenfalls einem weiteren vor dem Ablauf 40 angeordneten Ablauf) als unplausibel bewertet. Dies bedeutet, dass eine Störung, etwa in Form einer fehlenden Trennstelle oder eines verspäteten Öffnens einer Mittelpufferkupplung, vorliegt. Um diese anzuzeigen, wird ein Warnsignal ausgegeben; weiterhin wird der Ablaufbetrieb angehalten. In Abhängigkeit von der jeweiligen Situation können darüber hinaus weitere Schutzmaßnahmen eingeleitet beziehungsweise veranlasst werden. Sofern hingegen einem Regelfall entsprechend das Ablöseverhalten des Ablaufs 40 von dem weiteren Fahrzeug beziehungsweise Ablauf 30 als plausibel bewertet wird, ist keine spezielle Reaktion erforderlich, d.h. der Ablaufbetrieb kann normal fortgesetzt werden.

Es sei darauf hingewiesen, dass in Figur 1 eine weitere Sensoreinrichtung 70 angedeutet ist, die ebenfalls einen Radsensor oder mehrere Radsensoren umfasst. Auch diese weitere Sensoreinrichtung 70, die beispielsweise zwei im Bereich eines Lichtgitters zur Trennstellenerkennung angeordnete Radsensoren umfassen kann, könnte alternativ zu oder im Zusammenspiel mit der Sensoreinrichtung 60 im Rahmen des zuvor beschriebenen Verfahrens zur Plausibilisierung des Ablöseverhaltens des Ablaufs 40 von dem weiteren Fahrzeug 30 verwendet werden.

In der Folge soll das Verfahren anhand der Figur 2 näher beschrieben werden.

Figur 2 zeigt zur weiteren Erläuterung des Ausführungsbeispiels des erfindungsgemäßen Verfahrens ein Diagramm mit einer Darstellung von Beschleunigungswerten als Funktion des Ortes.

Mit dem Bezugszeichen 100 ist in der Figur 2 eine Messkurve bezeichnet, die den entsprechend der Beschreibung im Zusammenhang mit Figur 1 ermittelten Verlauf der Beschleunigung a des Ablaufs 40 als Funktion des Ortes s der ersten Achse des Ablaufs 40 zeigt.

Darüber hinaus sind in Figur 2 ein unterer Grenzwert 110 sowie ein oberer Grenzwert 120 der Beschleunigung a des Ablaufs 40 als Funktion des Ortes s angedeutet. Dabei ergeben sich anhand des unteren Grenzwertes 110 sowie des oberen Grenzwertes 120 ausgeschlossene Wertebereiche 130 und 140, die in Figur 2 durch eine entsprechende Schraffur angedeutet sind. Innerhalb dieser ausgeschlossenen Wertebereiche 130, 140 liegende Wertepaare sollten im Normalfall im Ablaufbetrieb nicht auftreten und würden im Falle ihres Auftretens auf ein unplausibles Löseverhalten des Ablaufs 40 von dem Ablauf 30 hindeuten.

So zeigt ein Wert in dem ausgeschlossenen Wertebereich 130, dass sich der Ablauf 40 später als erwartet von dem Ablauf 30 gelöst hat. Ursache hierfür können eine fehlende Trennstelle, ein zu spätes Lösen der Kupplung zwischen den Abläufen 40 und 30 oder zu schlechte Laufeigenschaften des Ablaufs 40 sein. In entsprechender Weise würde ein Messwert in dem ausgeschlossenen Wertebereich 140 bedeuten, dass sich der Ablauf 40 früher als erwartet von dem Ablauf 30 gelöst hat. Ursache hierfür können eine falsch gesetzte Trennstelle in Form einer zusätzlichen Trennstelle, einer zu nah an der Spitze des Zuges gesetzten Trennstelle oder gegebenenfalls auch zu gute Laufeigenschaften des Ablaufs 40 sein.

Unabhängig davon, was die jeweilige Ursache hierfür ist, würde ein Beschleunigungswert des Ablaufs 40 in einem der ausgeschlossenen Wertebereiche 130 oder 140 auf ein unplausibles beziehungsweise fehlerhaftes Ablöseverhalten des Ablaufs 40 von dem Ablauf 30 hindeuten. In einem solchen Fall würde somit - wie vorstehend bereits erläutert - von der zuständigen Steuereinrichtung ein Warnsignal ausgegeben und der Ablaufbetrieb angehalten werden. Hierdurch sollen gefährliche Situationen aufgrund nicht ausreichender Lücken zwischen aufeinander folgenden Abläufen sowie hieraus gegebenenfalls resultierende Kollisionen oder Falschläufer vermieden werden. In Abhängigkeit von der jeweiligen Situation können in Bezug auf die bereits ablaufenden Abläufe darüber hinaus weitere Schutzmaßnahmen, etwa in Form einer Schutzweichenstellung, erfolgen. Dabei kann eine Prüfung der Beschleunigung a des Ablaufs 40 an verschiedenen Orten s oder auch nur an einem Ort s erfolgen. Letzterer kann beispielsweise dadurch definiert sein, dass der Schwerpunkt des Ablaufs 40 bereits den Gipfel 50 des Ablaufberges passiert haben und in den freien Lauf übergegangen sein sollte.

Es sei darauf hingewiesen, dass im Rahmen des beschriebenen Verfahrens auch andere Arten von Sensoreinrichtungen verwendet werden können. So ist insbesondere auch eine unmittelbare beziehungsweise direkte Messung der Geschwindigkeit oder Beschleunigung des Ablaufs 40 möglich. Hierzu kann die Sensoreinrichtung 60 beispielsweise zumindest einen Radarsensor umfassen.

Entsprechend den Ausführungen in Zusammenhang mit den zuvor beschriebenen Ausführungsbeispielen weist das erfindungsgemäße Verfahren insbesondere den Vorteil auf, dass ein unplausibles Ablöseverhalten aufeinander folgender Abläufe 40, 30 frühzeitig und zuverlässig erkannt werden kann. Dabei ist die Sensoreinrichtung 60 im Rahmen des beschriebenen Ausführungsbeispiels vorteilhafterweise nahe am Gipfel 50 des Ablaufberges angeordnet, d.h. vorzugsweise nicht weiter als 20m, noch bevorzugter nicht weiter als 10m hinter dem Gipfel 50 des Ablaufberges der Ablaufanlage positioniert. Vorteilhafterweise handelt es sich bei der Sensoreinrichtung 60 hierbei um einen Radsensor beziehungsweise mehrere Radsensoren, der beziehungsweise die für andere Zwecke ohnehin bereits in der Ablaufanlage 10 vorgesehen ist beziehungsweise sind. Durch eine entsprechende Verwendung bereits verbauter Messtechnik ergeben sich Vorteile in Bezug auf Aufwände und Kosten zur Realisierung des erfindungsgemäßen Verfahrens. Dieses ermöglicht es unter Berücksichtigung des Messwertes für die kinematische Messgröße beziehungsweise daraus ermittelter Werte, etwa in Form einer auf Basis von Befahrungszeitpunkten von Radsensoren errechneten Beschleunigung, und zumindest eines entsprechenden Referenzwertes, das Ablöseverhalten des Ablaufs 40 von dem Ablauf 30 frühzeitig zu plausibilisieren und damit Störungen des Ablaufbetriebes zu vermeiden beziehungsweise zu reduzieren.

## Patentansprüche

1. Verfahren zum Betreiben einer rangiertechnischen Ablaufanlage (10), wobei
- mittels einer Sensoreinrichtung (60) zumindest ein Messwert erfasst wird, der sich auf zumindest eine kinematische Messgröße eines Ablaufs (40) in Form eines Wagens oder einer Wagengruppe (41, 42) bezieht, und
- unter Berücksichtigung des zumindest einen erfassten Messwertes sowie zumindest eines Referenzwertes eine Plausibilisierung eines Ablöseverhaltens des Ablaufs (40) von zumindest einem weiteren Fahrzeug (30) vorgenommen wird,
**dadurch gekennzeichnet, dass**,
sofern sich anhand des zumindest einen erfassten Messwertes der kinematischen Messgröße oder anhand zumindest eines aus dem zumindest einen erfassten Messwert ermittelten Wertes sowie anhand des zumindest einen Referenzwertes ergibt, dass der zumindest eine erfasste Messwert oder der zumindest eine aus diesem ermittelte Wert in einem erwarteten Wertebereich liegt, darauf geschlossen wird, dass das Ablöseverhalten des Ablaufs der Erwartung entspricht.

2. Verfahren nach Anspruch 1,
**dadurch gekennzeichnet, dass** sich der zumindest eine Messwert auf zumindest eine der folgenden kinematischen Messgrößen bezieht:
- zumindest einen Befahrungszeitpunkt,
- zumindest eine Zeitdauer,
- zumindest eine Geschwindigkeit,
- zumindest eine Beschleunigung.

3. Verfahren nach Anspruch 1 oder 2,
**dadurch gekennzeichnet, dass**
die Plausibilisierung des Ablöseverhaltens des Ablaufs (40) von dem zumindest einem weiteren Fahrzeug (30) anhand eines Vergleichs des zumindest einen Referenzwertes mit dem erfassten zumindest einen Messwert oder anhand eines Vergleichs des zumindest einen Referenzwertes mit zumindest einem aus dem zumindest einen Messwert ermittelten Wert vorgenommen wird.

4. Verfahren nach Anspruch 3,
**dadurch gekennzeichnet, dass**
- aus erfassten Messwerten in Form von Befahrungszeitpunkten zumindest ein Beschleunigungswert ermittelt wird und
- die Plausibilisierung des Ablöseverhaltens des Ablaufs (40) von dem zumindest einem weiteren Fahrzeug (30) anhand eines Vergleichs des zumindest einen Referenzwertes in Form einer Referenzbeschleunigung mit dem ermittelten zumindest einen Beschleunigungswert vorgenommen wird.

5. Verfahren nach Anspruch 4,
**dadurch gekennzeichnet, dass**
als Referenzbeschleunigung zumindest ein Grenzwert für eine Mindestbeschleunigung des Ablaufs (40) verwendet wird.

6. Verfahren nach einem der vorangehenden Ansprüche,
**dadurch gekennzeichnet, dass**
die Plausibilisierung des Ablöseverhaltens des Ablaufs (40) von dem zumindest einem weiteren Fahrzeug (30) vorgenommen wird, nachdem der Ablauf (40) planmäßig den freien Lauf erreicht haben sollte.

7. Verfahren nach einem der vorangehenden Ansprüche,
**dadurch gekennzeichnet, dass**
- eine zumindest einen Radsensor umfassende Sensoreinrichtung (60) verwendet wird und
- Messwerte in Form von Befahrungszeitpunkten erfasst werden.

8. Verfahren nach Anspruch 7,
**dadurch gekennzeichnet, dass**
- aus den Befahrungszeitpunkten Geschwindigkeiten einzelner Achsen des Ablaufs (40) bestimmt werden und
- aus den Geschwindigkeiten mehrerer Achsen zumindest ein Beschleunigungswert des Ablaufs (40) ermittelt wird.

9. Verfahren nach Anspruch 7 oder 8,
**dadurch gekennzeichnet, dass**
eine Sensoreinrichtung (60) verwendet wird, die zumindest einen zum Erkennen eines Startes eines Ablaufprozesses und/oder zumindest einen zum Detektieren von Achsabständen dienenden Radsensor umfasst.

10. Verfahren nach einem der vorangehenden Ansprüche,
**dadurch gekennzeichnet, dass**
die Plausibilisierung des Ablöseverhaltens des Ablaufs (40) von dem zumindest einem weiteren Fahrzeug (30) unter weiterer Berücksichtigung einer Zerlegeliste vorgenommen wird, die Angaben zu zwischen aufeinanderfolgenden Abläufen (40, 30) vorgesehenen Trennstellen umfasst.

11. Verfahren nach einem der vorangehenden Ansprüche,
**dadurch gekennzeichnet, dass**
für den Fall, dass ein unplausibles Ablöseverhalten des Ablaufs (40) von dem zumindest einem weiteren Fahrzeug (30) festgestellt wird, ein Warnsignal ausgegeben wird.

12. Verfahren nach Anspruch 11,
**dadurch gekennzeichnet, dass**
auf das Warnsignal hin der Ablaufbetrieb angehalten wird.

13. Verfahren nach einem der vorangehenden Ansprüche,
**dadurch gekennzeichnet, dass**
der zumindest eine Messwert mittels der Sensoreinrichtung (60) nicht weiter als 20 Meter, insbesondere nicht weiter als 10 Meter hinter einem Gipfel (50) eines Ablaufberges der Ablaufanlage (10) erfasst wird.

14. Steuereinrichtung für eine rangiertechnische Ablaufanlage (10),
**dadurch gekennzeichnet, dass**
die Steuereinrichtung Mittel zum Durchführen des Verfahrens nach einem der Ansprüche 1 bis 13 aufweist.

## Claims

1. Method for operating a hump-shunting system (10), wherein
- a sensor device (60) is used to detect at least one measured value which relates to at least one kinematic measured variable of a shunted vehicle (40) in the form of a carriage or a set of carriages (41, 42), and
- by taking into account the at least one detected measured variable and at least one reference value, a plausibility check of a separation behaviour of the shunted vehicle (40) from at least one further vehicle (30) is performed,
**characterised in that**
if, on the basis of the at least one detected measured value of the kinematic measured variable or on the basis of at least one value determined from the at least one detected measured value and on the basis of the at least one reference value, it emerges that the at least one detected measured value or the at least one value determined herefrom is in an expected value range, it is inferred that the separation behaviour of the shunted vehicle corresponds to the expectation.

2. Method according to claim 1,
**characterised in that**
the at least one measured value relates to at least one of the following kinematic measured variables:
- at least one point in time at which the hump is passed over,
- at least one duration,
- at least one speed,
- at least one acceleration.

3. Method according to claim 1 or 2,
**characterised in that**
the plausibility check of the separation behaviour of the shunted vehicle (40) from the at least one further vehicle (30) is performed on the basis of a comparison of the at least one reference value with the detected at least one measured value or on the basis of a comparison of the at least one reference value with at least one value determined from the at least one measured value.

4. Method according to claim 3,
**characterised in that**
- at least one acceleration value is determined from detected measured values in the form of points in time at which the hump is passed over and
- the plausibility check of the separation behaviour of the shunted vehicle (40) from the at least one further vehicle (30) is performed on the basis of a comparison of the at least one reference value in the form of a reference acceleration with the determined at least one acceleration value.

5. Method according to claim 4,
**characterised in that**
at least one limit value for a minimum acceleration is used as a reference acceleration of the shunted vehicle (40).

6. Method according to one of the preceding claims,
**characterised in that**
the plausibility check of the separation behaviour of the shunted vehicle (40) from the at least one further vehicle (30) is performed once the shunted vehicle (40) has attained free rolling as planned.

7. Method according to one of the preceding claims,
**characterised in that**
- a sensor device (60) comprising at least one wheel sensor is used and
- measured values are detected in the form of points in time at which the hump is passed over.

8. Method according to claim 7,
**characterised in that**
- speeds of individual axles of the shunted vehicle (40) are determined from the points in time at which the hump is passed over, and
- at least one acceleration value of the shunted vehicle (40) is determined from the speeds of a number of axles.

9. Method according to claim 7 or 8,
**characterised in that**
a sensor device (60) is used, which comprises at least one wheel sensor which is used to identify a start of a hump-shunting process and/or at least one wheel sensor for detecting axle distances.

10. Method according to one of the preceding claims,
**characterised in that**
the plausibility check of the separation behaviour of the shunted vehicle (40) from the at least one further vehicle (30) is performed by taking further account of a cut list, which comprises details relating to separation points provided between consecutive shunted vehicles (40, 30).

11. Method according to one of the preceding claims,
**characterised in that**
in the event that a non-plausible separation behaviour of the shunted vehicle (40) from the at least one further vehicle (30) is identified, a warning signal is output.

12. Method according to claim 11,
**characterised in that** the hump-shunting operation is stopped in response to the warning signal.

13. Method according to one of the preceding claims,
**characterised in that**
the at least one measured value is detected by means of the sensor device (60) no further than 20 metres, in particular no further than 10 meters, behind a peak (50) of a hump of the hump-shunting system (10).

14. Control device for a hump-shunting system (10),
**characterised in that**
the control device has means for carrying out the method according to one of claims 1 to 13.

## Revendications

1. Procédé pour faire fonctionner un chantier (10) de triage à la gravité, dans lequel
- au moyen d'un dispositif (60) de capteur, on relève au moins une valeur de mesure, qui se rapporte à au moins une grandeur de mesure cinématique d'un gravitaire (40) sous la forme d'une voiture ou d'un groupe (41, 42) de voitures, et
- en tenant compte de la au moins une valeur de mesure relevée ainsi que d'au moins une valeur de référence, on rend vraisemblable que le gravitaire (40) est détaché d'au moins un autre véhicule (30),
**caractérisé en ce que**,
dans la mesure où à l'aide de la au moins une valeur de mesure relevée de la grandeur de mesure cinématique ou à l'aide d'au moins une valeur déterminée à partir de la au moins une valeur de mesure relevée, ainsi qu'à l'aide de la au moins une valeur de référence, on obtient que la au moins une valeur de mesure relevée ou la au moins une valeur déterminée à partir de celle-ci se trouve dans une plage de valeur escomptée, on en déduit que le gravitaire s'est comporté en détachement conformément à ce à quoi l'on s'attend.

2. Procédé suivant la revendication 1,
**caractérisé en ce que**
la au moins une valeur de mesure se rapporte à au moins l'une des grandeurs de mesure cinématiques suivantes :
- au moins un instant de passage,
- au moins une durée,
- au moins une vitesse,
- au moins une accélération.

3. Procédé suivant la revendication 1 ou 2,
**caractérisé en ce que**
on rend vraisemblable que le gravitaire (40) est détaché du au moins un autre véhicule (30) à l'aide d'une comparaison de la au moins une valeur de référence à la au moins une valeur de mesure, qui a été relevée, ou à l'aide d'une comparaison de la au moins une valeur de référence à au moins une valeur déterminée à partir de la au moins une valeur de mesure.

4. Procédé suivant la revendication 3,
**caractérisé en ce que**
- on détermine au moins une valeur d'accélération à partir de valeurs de mesure relevées sous la forme d'instants de passage et
- on détermine la plausibilité du détachement du gravitaire (40) d'au moins un autre véhicule (30) à l'aide d'une comparaison de la au moins une valeur de référence, sous la forme d'une accélération de référence, à la au moins une valeur d'accélération, qui a été déterminée.

5. Procédé suivant la revendication 4,
**caractérisé en ce que**
on utilise comme accélération de référence au moins une valeur limite d'une accélération minimum du gravitaire (40).

6. Procédé suivant l'une des revendications précédentes,
**caractérisé en ce que**
on rend plausible le détachement du gravitaire (40) du au moins un autre véhicule (30), après que le gravitaire (40) aurait dû avoir atteint, conformément au plan, la marche libre.

7. Procédé suivant l'une des revendications précédentes,
**caractérisé en ce que**
- on utilise au moins un dispositif (60) de capteur comprenant un capteur de roue et
- on relève des valeurs de mesure sous la forme d'instants de passage.

8. Procédé suivant la revendication 7,
**caractérisé en ce que**
- on détermine des vitesses de divers essieux du gravitaire (40) à partir des instants de passage et
- on détermine au moins une valeur d'accélération du gravitaire (40) à partir des vitesses de plusieurs essieux.

9. Procédé suivant la revendication 7 ou 8,
**caractérisé en ce que**
on utilise un dispositif (60) de capteur, qui comprend un capteur de roue pour la détection d'un début d'un processus à la gravité et/ou servant à la détection de distances entre essieux.

10. Procédé suivant l'une des revendications précédentes,
**caractérisé en ce que**
on rend vraisemblable le détachement du gravitaire (40) du au moins un autre véhicule (30) en tenant compte en outre d'une liste de dégroupement, qui comprend des indications sur des points de séparation prévus entre des gravitaires (40, 30) successifs.

11. Procédé suivant l'une des revendications précédentes,
**caractérisé en ce que**
dans le cas où on constate un détachement invraisemblable du gravitaire (40) du au moins un autre véhicule (30), on émet un signal d'alerte.

12. Procédé suivant la revendication 11,
**caractérisé en ce que**
au signal d'alerte, on arrête le fonctionnement de triage.

13. Procédé suivant l'une des revendications précédentes,
**caractérisé en ce que**
l'on relève la au moins une valeur de mesure au moyen du dispositif (60) de capteur pas plus de 20 mètres, notamment pas plus de 10 mètres, derrière un sommet (50) d'une bosse de l'installation (10) de triage.

14. Dispositif de commande d'un chantier (10) de triage à la gravité,
**caractérisé en ce que**
le dispositif de commande a des moyens pour effectuer le procédé suivant l'une des revendications 1 à 13.
